# FASCICULE DE BREVET EUROPEEN

(11) **EP 0 761 260 B1**
(45) Date de publication et mention de la délivrance du brevet: **26.02.2003**
(21) Numéro de dépôt: 96420262.6
(22) Date de dépôt: 01.08.1996
(51) Int. Cl.: A63C 5/075

(54) **Dispositif amortisseur de vibrations pour planche de glisse sur neige**
Schwingungsdämpfungsvorrichtung für Snowboards
Vibration damping device for snowboards

(30) Priorité: 02.08.1995 FR 9509627
(43) Date de publication de la demande: 12.03.1997
(73) Titulaire: SKIS ROSSIGNOL S.A., 38500 Voiron (FR)
(72) Inventeur: Artus, Jean-Pierre, 38120 Le Fontanil (FR)
(74) Mandataire: Maureau, Philippe

(56) Documents cités:
- EP-A- 0 639 391
- WO-A-93/08883
- FR-A- 2 643 431
- FR-A- 2 713 499

## Description

La présente invention a pour objet un dispositif amortisseur de vibrations pour planche de glisse sur neige, telle que ski, monoski ou surf.

Il est connu de réaliser l'amortissement des vibrations parasites d'une planche de glisse sur neige, afin d'améliorer le confort du skieur ainsi que l'accrochage de la planche sur une neige dure, en équipant la face supérieure de la planche d'au moins un dispositif à plaque de contrainte, c'est-à-dire comportant une couche de matériau visco-élastique fixée sur la face supérieure de la planche, par exemple par collage, la face supérieure de cette couche de matériau visco-élastique étant elle-même solidaire d'une plaque de contrainte à haut module d'élasticité. Au cours des flexions de la planche, il se produit un cisaillement de la couche de matériau visco-élastique située entre la face supérieure du ski et la plaque de contrainte, ayant pour effet d'amortir les vibrations. Suivant le type de planche considéré, ski destiné au slalom spécial ou ski destiné au slalom géant, les fréquences parasites à amortir sont différentes, de telle sorte que la localisation, la taille et le nombre des dispositifs équipant la planche sont différents et adaptés à chaque cas.

Le document WO 88/01189 décrit un ski comportant, sur sa face supérieure, des éléments de pression disposés en avant et en arrière de la zone de fixation. Ces éléments sont par exemple constitués par des lames élastiques dont chacune est fixée à une de ses extrémités sur le ski, et repose par son autre extrémité sur la face supérieure du ski ou sur une butée élastique associée à celui-ci.

Le document FR-A-2 675 392 concerne un ski comportant les mêmes caractéristiques que celles décrites dans le document qui précède, avec une lame de flexion reliée au ski par une liaison rigide, et par une liaison souple, ces liaisons étant espacées longitudinalement l'une de l'autre sur la lame de flexion.

Le document EP-A-0 490 044 concerne un ski comportant une partie inférieure ou embase, ainsi qu'une partie supérieure ou raidisseur. La liaison entre le raidisseur et l'embase est réalisée par des moyens souples ou partiellement rigides.

Le document FR-A-2 701 215 concerne un ski dont la face supérieure est équipée d'une lame de flexion reliée au ski par au moins deux moyens amortisseurs espacés longitudinalement sur le ski l'un par rapport à l'autre.

Le document FR-A-2 709 974, au nom de la Demanderesse, concerne un ski équipé d'une plaque pour le montage de la fixation, cette plaque comportant une couche de matériau visco-élastique surmontée par une plaque de contrainte, et la plaque présentant, dans sa partie centrale, une zone non solidaire du ski et déformée du côté opposé au ski, cette lame subissant, lors d'une flexion du ski, un flambage entre ses extrémités et tendant à rappeler le ski en position droite, c'est-à-dire non fléchie.

Le document WO-A-93/08883 concerne un dispositif pour amortir les déformations et vibrations d'une planche de glisse sur neige comprenant, en avant et en arrière de la fixation, un bras élastique allongé, dont l'extrémité située du côté de la fixation est fixée sur la planche et dont l'autre extrémité prend appui sur la face supérieure de la planche avec interposition d'un plot élastique.

Le document FR-A-2 713 499 concerne une plaque pour le montage d'une fixation pour chaussure sur un ski alpin, comportant une couche de matériau visco-élastique fixée sur la face supérieure du ski, et sur laquelle est fixée une plaque de contrainte à haut module d'élasticité.

Le document EP-A-0 639 391 concerne un ski équipé de part et d'autre de la zone de fixation d'une chaussure de bras transmetteurs élastiques longitudinaux, dont une extrémité de chacun est fixée sur le ski et dont l'autre extrémité prend appui par une liaison élastique sur la face supérieure du ski.

Le but de l'invention est de fournir une planche de glisse, telle que ski, monoski ou surf, avec un dispositif amortisseur du type à plaque de contrainte, et dans lequel la plaque de contrainte offre d'autres possibilités d'amortissement ou de rappel élastique du ski dans sa position non contrainte.

A cet effet, la planche qu'elle concerne, du type à "plaque de contrainte", de forme quelconque et dont la plus grande dimension est orientée approximativement longitudinalement à la planche, comprenant une couche de matériau visco-élastique revêtue d'une plaque de contrainte à haut module d'élasticité, la couche de matériau visco-élastique étant solidarisée d'une part à une surface extérieure de la planche de glisse et d'autre part à la plaque de contrainte, la plaque de contrainte s'étendant sur toute sa longueur sur la couche de matériau visco-élastique et comportant au moins une zone en forme de languette non solidaire de la planche sur une partie de la largeur et sur une partie de la longueur de la plaque, ces directions étant considérées en référence à la longueur et à la largeur de la planche, cette languette étant flexible élastiquement, et étant reliée à la planche par ses extrémités, afin que, lors des flexions de la planche, elle se comporte comme une lame-ressort agissant mécaniquement par flambage entre ses deux extrémités reliées à la planche, alors que le reste du dispositif agit comme un amortisseur visco-élastique à plaque de contrainte classique, la languette désolidarisée de la planche étant prédéformée par cintrage pour former un bossage du côté opposé à la face supérieure de la planche, est caractérisée en ce que chaque languette désolidarisée de la planche est ménagée dans la plaque de contrainte par l'intermédiaire de découpes en forme de fentes et/ou d'évidements en forme de lumières, réalisés à l'intérieur de la plaque de contrainte.

Il résulte de cette structure que le dispositif procure au ski une fonction d'amortissement par cisaillement de la couche de matériau visco-élastique, ainsi qu'une fonction de rappel élastique par l'effet de flambage mécanique de la languette non collée sur le ski, qui est favorisé par la prédéformation de la languette.

Dans chaque zone comportant une languette désolidarisée de la planche, il peut être prévu ou non du matériau visco-élastique. Dans la mesure où il existe une couche de matériau visco-élastique, celle-ci est fixée sur la face supérieure de la planche et non fixée sur la languette.

Afin de favoriser le phénomène d'amortissement, la languette peut être équipée, dans sa partie centrale, et sur sa face tournée du côté opposé à la planche, d'un système masse-ressort accordé à une certaine fréquence. Ce système peut être constitué par une cage contenant une masselotte logée à l'intérieur d'un produit visco-élastique.

La languette désolidarisée de la planche peut être droite, et orientée suivant l'axe longitudinal du ski ou de façon oblique. Cette languette peut occuper une position centrale par rapport à la plaque, ou être disposée latéralement à celle-ci.

Les deux zones d'extrémités peuvent être communes pour la languette désolidarisée de la plaque et pour la plaque proprement dite, ou bien la languette désolidarisée de la planche peut posséder une zone d'extrémité solidaire de la planche, mais distincte du reste de la plaque.

Selon une autre forme d'exécution, le dispositif comprend plusieurs languettes désolidarisées de la planche, disposées en oblique par rapport à l'axe longitudinal de celle-ci, et dont les extrémités sont solidaires de deux languettes longitudinales solidaires de la planche suivant toute leur surface.

Suivant une autre caractéristique de l'invention, sur la face de la languette désolidarisée de la planche, tournée du côté opposé au ski, est fixée une couche de matériau visco-élastique sur l'autre face de laquelle est fixée une plaque de contrainte.

De toute façon, l'invention sera bien comprise à l'aide de la description qui suit, en référence au dessin schématique annexé représentant, à titre d'exemples non limitatifs, plusieurs formes d'exécution de ce dispositif :
Figure 1 est une vue en perspective d'un ski équipé d'un premier dispositif ;
Figure 2 est une vue de dessus et à échelle agrandie de la partie du ski de figure 1 équipée du dispositif amortisseur de vibrations ;
Figure 3 en est une vue en coupe transversale selon la ligne III-III de figure 2 ;
Figure 4 est une vue en coupe transversale similaire à figure 3 d'une variante du dispositif de figure 3 ;
Figure 5 est une vue de dessus d'un second dispositif amortisseur monté sur un ski ;
Figures 6 et 7 sont deux vues, respectivement en section longitudinale et en section transversale, selon les lignes VI-VI et VII-VII de figure 5 ;
Figure 8 est une vue de dessus d'une troisième forme d'exécution de ce dispositif amortisseur ;
Figure 9 en est une vue en coupe longitudinale selon la ligne IX-IX de figure 8 ;
Figure 10 est une vue de dessus d'un quatrième dispositif amortisseur ;
Figure 11 en est une vue en coupe longitudinale selon la ligne XI-XI de figure 10 ;
Figures 12, 13 et 14 sont trois vues de dessus de trois autres dispositifs amortisseurs ;
Figure 15 est une vue en coupe longitudinale du dispositif de figure 14, selon la ligne XV-XV de cette même figure ;
Figures 16, 17 et 18 sont trois vues de dessus de trois autres dispositifs amortisseurs ;
Figure 19 est une vue en coupe transversale du dispositif amortisseur de figure 18 selon la XIX-XIX de cette même figure ;

La figure 1 représente un ski 2 comportant, de façon connue en soi, une spatule 3, un talon 4 et une partie centrale 5 ou zone de patin dans laquelle est montée une fixation pour une chaussure de ski constituée par une butée 6 et une talonnière 7. La figure 3 ainsi que d'autres figures représentent de façon très schématique ce ski en coupe, étant précisé que la structure du ski est donnée à titre illustratif mais ne fait pas l'objet de l'invention. Comme montré à la figure 3, le ski comprend une semelle de glissement 7 bordée par deux carres métalliques 8 longitudinales, sur lesquelles reposent les bords inférieurs d'une coque 9 formant les parois latérales 10 ainsi que la paroi supérieure 12 du ski. L'intérieur de ce ski comprend un noyau 13, les éventuels éléments de renfort, tant au niveau de la semelle 7 qu'au niveau de la coque 9, n'ayant pas été représentés. Toutefois, l'invention pourrait s'appliquer tout aussi bien à des skis de structure traditionnelle, c'est-à-dire comportant des chants longitudinaux reposant sur les carres 8, ou sur des éléments de renforcement associés aux carres, ces chants servant eux-mêmes de supports à une paroi supérieure réalisée indépendamment.

Comme montré à la figure 1, un dispositif amortisseur 14, de type à plaque de contrainte, est disposé entre la butée 6 de la fixation et la spatule 3. Quoiqu'un seul dispositif amortisseur soit représenté au dessin, il est possible, suivant le type de comportement recherché pour le ski et suivant les fréquences des vibrations à absorber, selon qu'il s'agit d'un ski plus spécialement destiné à la pratique du slalom géant ou à la pratique du slalom spécial, de positionner différemment le dispositif 14 ou de monter plusieurs dispositifs 14.

De façon connue en soi, un dispositif amortisseur à plaque de contrainte comprend une couche 15 de matériau visco-élastique fixée sur la paroi supérieure 12 du ski, par exemple par collage. Sur cette couche de matériau visco-élastique est fixée, également par collage, une plaque de contrainte 16 à haut module d'élasticité. L'amortissement des vibrations est obtenu par un phénomène de cisaillement de la couche 15 de matériau visco-élastique entre la paroi supérieure 12 du ski et la plaque de contrainte 16.

Dans la forme d'exécution représentée à la figure 2, le dispositif amortisseur comprend une couche 15 de matériau visco-élastique ainsi qu'une plaque 16 de contrainte en forme générale d'ellipse creuse. La partie centrale du dispositif comporte deux évidements 17 délimitant une languette droite 18 longitudinale, qui est désolidarisée de la face supérieure du ski, étant précisé que, comme montré aux figures 2 et 3, il n'existe de couche de matériau visco-élastique ni au niveau des évidements 17, ni sous la languette 18.

Dans la figure 2 de même que dans les autres figures représentant des vues de dessus d'autres formes d'exécution, les zones de la plaque de contrainte rendues solidaires du ski par collage de la base de la couche de matériau visco-élastique sont matérialisées par des pointillés, alors que la languette 18 qui est désolidarisée du ski ne comporte pas de tels pointillés.

La languette 18 étant flexible élastiquement, et étant reliée par ses extrémités à la planche, puisque ses extrémités reposent et sont fixées sur la couche de matériau visco-élastique 15, elle se comporte comme une lame-ressort, agissant mécaniquement par flambage entre ses deux extrémités reliées à la planche. En ce qui concerne le reste du dispositif, il agit comme un amortisseur visco-élastique à plaque de contrainte, par cisaillement de la couche 15 de matériau visco-élastique entre la paroi supérieure 12 du ski et la plaque de contrainte 16.

La figure 4 représente une variante d'exécution du dispositif de figures 1 à 3, dans laquelle les mêmes éléments sont désignés par les mêmes références que précédemment. Dans cette forme d'exécution, la couche 15a de matériau visco-élastique s'étend sur toute la surface du dispositif, y compris au niveau des évidements 17, et sous la languette 18. Toutefois, la languette 18 n'est pas collée sur la couche de matériau visco-élastique 15a.

Les figures 5 à 7 représentent une autre forme d'exécution de ce dispositif amortisseur, d'une structure proche du dispositif de figures 1 à 3. Dans ce cas, le dispositif désigné par la référence générale 19 présente une forme générale de parallélogramme, dont les deux branches longitudinales sont orientées dans la direction de la longueur de la planche. Les deux branches transversales sont reliées par une languette longitudinale 20 orientée dans la direction de la longueur de la planche. Cette languette 20 est désolidarisée du ski dans sa partie centrale, et est prédéformée vers le haut, comme montré aux figures 6 et 7, en raison de la présence sur la face supérieure du ski d'un plot 22 réalisé en un matériau élastique, ce plot formant un support et assurant la prédéformation de la languette 20 du côté opposé au ski. Cette disposition oriente le sens de déformation de la languette et favorise le phénomène de flambage lors d'une flexion du ski.

Les figures 8 et 9 représentent une autre forme d'exécution de ce dispositif amortisseur dans laquelle les mêmes éléments sont désignés par les mêmes références que précédemment. Ce dispositif, désigné par la référence générale 23, possède une forme générale rectangulaire, dont la partie centrale est évidée. Dans cette partie centrale, sont disposées, entre les deux branches longitudinales, quatre languettes 24,25,26,27 inclinées à 45° par rapport à l'axe longitudinal de la planche. Deux des languettes 24,26 sont inclinées en sens inverse des deux autres. Par cette inclinaison, chaque languette possède un effet de lame-ressort par flambage d'une part sur des flexions simples de la planche, comme dans les cas précédents, et d'autre part lors de déformations de la planche par torsion ou vrillage. L'angle de 45°, donné à titre d'exemple, pourrait être différent, et les languettes pourraient être précintrées pour orienter le flambage.

La figure 10 représente une autre forme d'exécution de ce dispositif, dans laquelle les mêmes éléments sont désignés par les mêmes références que précédemment. Dans ce dispositif, désigné par la référence générale 28, la plaque de contrainte et la couche de matériau visco-élastique possèdent une forme générale de diabolo. La languette 29 désolidarisée du ski est prédéformée du côté opposé du ski, grâce à la présence de plis 30, et porte, à proximité de sa zone la plus éloignée du ski, une cage 32 contenant une masselotte 33 noyée à l'intérieur d'un matelas de matériau visco-élastique. Cet ensemble formant masse d'inertie favorise également l'amortissement de certaines vibrations.

La figure 12 représente un dispositif amortisseur 34 de forme générale rectangulaire, dans lequel sont ménagés, dans la couche de matériau visco-élastique et dans la plaque de contrainte, deux évidements rectangulaires 35 délimitant trois branches parallèles reliées par deux zones d'extrémités qui en sont perpendiculaires. Parmi ces trois branches, l'une d'entre elles disposée latéralement forme une languette 36 dont la partie centrale n'est pas solidaire du ski.

La figure 13 représente un autre dispositif, similaire au dispositif de figure 2, désigné par la référence générale 37, dans lequel la languette 38 désolidarisée du ski est disposée en oblique.

La figure 14 représente un dispositif amortisseur 39 similaire à celui de figures 2 et 3 et dans lequel les mêmes éléments sont désignés par les mêmes références que dans cette figure. Dans ce cas, sur la languette 18 désolidarisée du ski, est fixée une couche 40 de matériau visco-élastique, sur la face supérieure de laquelle est fixée une languette 42 à haut module d'élasticité formant plaque de contrainte. Il est ainsi possible de combiner, sur un même support, des qualités d'amortissement par flambage et par cisaillement.

La figure 16 représente un dispositif d'amortisseur 43 qui présente, en vue de dessus, une forme de parallélogramme. La plaque de contrainte comporte, sur une partie de sa longueur, une fente longitudinale 44. La grande surface située d'un côté de la fente 44 ainsi que les zones disposées en avant et en arrière de cette fente, sur toute la largeur de la plaque, sont solidaires du ski, tandis que la zone située de l'autre côté de la plaque, dans la partie haute du dessin, forme une languette 45 qui n'est pas solidaire du ski.

La figure 17 représente une variante d'exécution du dispositif de figure 16, ce nouveau dispositif 46 en forme générale d'ellipse, présentant deux fentes 47 ménagées dans la plaque de contrainte, ces fentes 47 étant centrales et longitudinales, s'étendant sur une partie de la longueur de la plaque de contrainte, et délimitant entre elles une languette 48 désolidarisée de la face supérieure du ski.

Les figures 18 et 19 représentent une autre forme d'exécution de ce dispositif amortisseur désigné par la référence générale 49. Dans cette forme d'exécution, la plaque de contrainte ainsi que la couche de matériau visco-élastique qui lui est associée possèdent la forme générale d'un O ouvert. A partir de la zone centrale du O s'étend une languette 50 désolidarisée du ski dans sa partie centrale, et dont l'extrémité libre est fixée en 52 sur le ski, indépendamment de la plaque de contrainte, par l'intermédiaire d'une couche de matériau visco-élastique. De cette façon, la longueur de la languette 50, correspondant à sa partie centrale désolidarisée de la planche, peut être beaucoup plus longue que la contreplaque proprement dite, ce qui a pour conséquence d'augmenter le flambage et donc l'effet ressort.

Comme il va de soi, l'invention ne se limite pas aux seules formes d'exécution de ce dispositif décrites ci-dessus à titre d'exemples, elle en embrasse au contraire toutes les variantes. C'est ainsi notamment qu'un même dispositif pourrait comporter plusieurs languettes désolidarisées du ski, ou encore que ce dispositif pourrait être appliqué à d'autres planches de glisse qu'un ski, par exemple un surf ou un monoski, ou encore que suivant la géométrie de la planche de glisse le dispositif amortisseur pourrait être fixé non pas sur la face supérieure sensiblement parallèle à la semelle, mais sur une face inclinée, ou encore sur les chants de la planche, sans que l'on sorte pour autant du cadre de l'invention.

## Revendications

1. Planche de glisse sur neige, telle que ski, monoski ou surf, avec dispositif amortisseur de vibrations, du type à "plaque de contrainte", de forme quelconque et dont la plus grande dimension est orientée approximativement longitudinalement à la planche, comprenant une couche de matériau visco-élastique revêtue d'une plaque de contrainte à haut module d'élasticité, la couche de matériau visco-élastique étant solidarisée d'une part à une surface extérieure de la planche de glisse et d'autre part à la plaque de contrainte, la plaque de contrainte s'étendant sur toute sa longueur sur la couche de matériau visco-élastique et comportant au moins une zone en forme de languette (18, 20, 24, 29, 36, 38, 45, 48, 50), non solidaire de la planche sur une partie de la largeur et sur une partie de la longueur de la plaque, ces directions étant considérées en référence à la longueur et à la largeur de la planche, cette languette étant flexible élastiquement, et étant reliée à la planche par ses extrémités, afin que, lors des flexions de la planche (2), elle se comporte comme une lame-ressort agissant mécaniquement par flambage entre ses deux extrémités reliées à la planche, alors que le reste du dispositif agit comme un amortisseur visco-élastique à plaque de contrainte classique, la languette désolidarisée de la planche étant prédéformée par cintrage pour former un bossage du côté opposé à la face supérieure de la planche, **caractérisée en ce que** chaque languette (18, 20, 24, 29, 36, 38, 45, 48, 50) désolidarisée de la planche est ménagée dans la plaque de contrainte par l'intermédiaire de découpes en forme de fentes et/ou d'évidements en forme de lumières, réalisés à l'intérieur de la plaque de contrainte.

2. Planche de glisse selon la revendication 1, **caractérisée en ce que**, dans chaque zone comportant une languette (18) désolidarisée de la planche, il n'est pas prévu de matériau visco-élastique (15) entre celle-ci et la face supérieure de la planche (2).

3. Planche de glisse selon la revendication 1, **caractérisée en ce que**, dans chaque zone comportant une languette (18) désolidarisée de la planche, il existe une couche de matériau visco-élastique (15a) fixée sur la face supérieure de la planche, et non fixée sur la languette.

4. Planche de glisse selon l'une des revendications 2 et 3, **caractérisée en ce qu'**un plot élastique (22), solidaire de la partie centrale de la languette (20) désolidarisée de la planche ou de la face supérieure de la planche (2), et d'épaisseur supérieure à la distance entre la face supérieure de la planche et la languette, prédéforme la languette du côté opposé à la planche.

5. Planche de glisse selon l'une quelconque des revendications 1 à 4, **caractérisée en ce que** la languette (29) désolidarisée de la planche est équipée, dans sa partie centrale et sur sa face tournée du côté opposé à la planche, d'un système masse-ressort (32, 33).

6. Planche de glisse selon la revendication 5, **caractérisée en ce que** la languette (29) désolidarisée de la planche est équipée, sur sa face tournée du côté opposé à la planche, d'une cage (32) contenant une masselotte (33) noyée à l'intérieur d'un produit visco-élastique.

7. Planche de glisse selon l'une quelconque des revendications 1 à 6, **caractérisée en ce que** la languette (18, 20, 29, 36, 38, 45, 48, 50) désolidarisée de la planche est droite.

8. Planche de glisse selon la revendication 7, **caractérisée en ce que** la languette (18, 20, 29, 36, 45, 48, 50) désolidarisée de la planche est orientée longitudinalement par rapport à la planche (2).

9. Planche de glisse selon la revendication 7, **caractérisée en ce que** la languette (24, 25, 26, 27, 38) désolidarisée de la planche possède une orientation oblique par rapport à l'axe longitudinal de la planche (2).

10. Planche de glisse selon la revendication 1, **caractérisée en ce qu'**il comprend plusieurs languettes (24, 25, 26, 27) désolidarisées de la planche (2), disposées en oblique par rapport à l'axe longitudinal de celle-ci, et dont les extrémités sont solidaires de deux languettes longitudinales solidaires de la planche suivant toute leur surface.

11. Planche de glisse selon l'une quelconque des revendications 1 à 9, **caractérisée en ce qu'**il comprend une languette centrale (18, 20, 24, 29, 38, 48, 50) désolidarisée de la planche, disposée entre deux languettes solidaires de la planche suivant toute leur surface.

12. Planche de glisse selon l'une quelconque des revendications 1 à 9, **caractérisée en ce qu'**il comprend une languette (36, 45) désolidarisée de la planche, disposée d'un côté de deux languettes solidaires de la planche suivant toute leur surface.

13. Planche de glisse selon l'une quelconque des revendications 11 et 12, **caractérisée en ce que** les deux zones d'extrémités sont communes pour les languettes solidaires et pour la languette désolidarisée de la planche.

14. Planche de glisse selon l'une quelconque des revendications 11 et 12, **caractérisée en ce que** les languettes solidaires et la languette (50) désolidarisée de la planche possèdent une zone d'extrémité collée commune, tandis que l'autre zone d'extrémité collée (52) est distincte pour les languettes solidaires de la plaque d'une part, et pour la languette désolidarisée de la plaque d'autre part.

15. Planche de glisse selon l'une quelconque des revendications 1 à 14, **caractérisée en ce que** sur la face de la languette (18) désolidarisée de la planche (2), tournée du côté opposé au ski est fixée une couche (40) de matériau visco-élastique sur l'autre face de laquelle est fixée une plaque de contrainte (42).

## Patentansprüche

1. Schneegleitbrett, zum Beispiel ein Ski, Monoski oder Snowboard, mit einer Vorrichtung zum Abdämpfen von Schwingungen vom Typ mit "Belastungsplatte" in beliebiger Form, deren größte Ausdehnung annähernd in Längsrichtung des Bretts gerichtet ist, umfassend eine Schicht aus viskoelastischem Material, die mit einer Belastungsplatte mit hohem Elastizitätsmodul bedeckt ist, wobei die Schicht aus viskoetastischem Material einerseits mit einer Außenfläche des Gleitbretts und andererseits mit der Belastungsplatte verbunden ist, wobei sich die Belastungsplatte über ihre gesamte Länge auf der Schicht aus viskoelastischem Material ausdehnt und wenigstens einen zungenförmigen Bereich (18, 20, 24, 29, 36, 38, 45, 48, 50) umfasst, der auf einem Teil der Breite und auf einem Teil der Länge der Platte nicht mit dem Brett verbunden ist, wobei diese Richtungsangaben auf die Länge und die Breite des Bretts bezogen sind, wobei diese Zunge elastisch biegsam ist und durch ihre Enden mit dem Brett verbunden ist, so dass sie sich bei Biegung des Bretts (2) wie ein Federblatt verhält, das mechanisch zwischen seinen beiden mit dem Brett verbundenen Enden ausknickt, während der Rest der Vorrichtung wie eine viskoelastische Dämpfungsvorrichtung mit einer klassischen Belastungsplatte wirkt, wobei die vom Brett getrennte Zunge durch Biegewalzen vorgeformt ist, um einen Buckel an der Seite zu bilden, die der Oberseite des Bretts abgewandt ist,
**dadurch gekennzeichnet, dass** jede vom Brett getrennte Zunge (18, 20, 24, 29, 36, 38, 45, 48, 50) mittels schlitzförmiger Schnitte und/oder mittels fensterförmiger Ausnehmungen, welche in der Belastungsplatte innenliegend verwirklicht sind, in die Belastungsplatte eingebracht ist.

2. Gleitbrett nach Anspruch 1,
**dadurch gekennzeichnet, dass** in jedem Bereich, der eine vom Brett getrennte Zunge (18) umfasst, kein viskoelastisches Material (15) zwischen ihr und der Oberseite des Bretts (2) vorgesehen ist.

3. Gleitbrett nach Anspruch 1,
**dadurch gekennzeichnet, dass** in jedem Bereich, der eine vom Brett getrennte Zunge (18) umfasst, eine Schicht aus viskoelastischem Material (15a) vorhanden ist, die auf der Oberseite des Bretts befestigt ist, und nicht auf der Feder befestigt ist.

4. Gleitbrett nach einem der Ansprüche 2 und 3,
**dadurch gekennzeichnet, dass** ein elastischer Kontakt (22), der mit dem Mittelbereich der vom Brett getrennten Zunge (20) oder mit der Oberseite des Bretts (2) verbunden ist, und dessen Dicke größer ist als die Entfernung zwischen der Oberseite des Bretts und der Zunge, die Zunge auf der vom Brett abgewandten Seite vorverformt.

5. Gleitbrett nach einem der Ansprüche 1 bis 4,
**dadurch gekennzeichnet, dass** die vom Brett getrennte Zunge (29) in ihrem Mittelbereich und auf ihrer vom Brett abgewandten Seite mit einem Masse-Feder-System (32, 33) ausgestattet ist.

6. Gleitbrett nach Anspruch 5,
**dadurch gekennzeichnet, dass** die vom Brett getrennte Zunge (29) auf ihrer vom Brett abgewandten Seite mit einem Käfig (32) ausgestattet ist, der ein Fliehgewicht (33) enthält, das in einem viskoelastischen Produkt eingebettet ist.

7. Gleitbrett nach einem der Ansprüche 1 bis 6,
**dadurch gekennzeichnet, dass** die vom Brett getrennte Zunge (18, 20, 29, 36, 38, 45, 48, 50) gerade ist.

8. Gleitbrett nach Anspruch 7,
**dadurch gekennzeichnet, dass** die vom Brett getrennte Zunge (18, 20, 29, 36, 45, 48, 50) in Bezug auf das Brett (2) in Längsrichtung ausgerichtet ist.

9. Gleitbrett nach Anspruch 7,
**dadurch gekennzeichnet, dass** die vom Brett getrennte Zunge (24, 25, 26, 27, 38) eine bezüglich der Längsachse des Bretts (2) schräge Ausrichtung hat.

10. Gleitbrett nach Anspruch 1,
**dadurch gekennzeichnet, dass** es mehrere vom Brett (2) getrennte Zungen (24, 25, 26, 27) umfasst, die bezüglich dessen Längsachse schräg angeordnet sind und deren Enden mit zwei Längszungen verbunden sind, die ihrer gesamten Oberfläche nach mit dem Brett verbunden sind.

11. Gleitbrett nach einem der Ansprüche 1 bis 9,
**dadurch gekennzeichnet, dass** es eine vom Brett getrennte Mittelzunge (18, 20, 24, 29, 38, 48, 50) umfasst, die zwischen zwei Zungen angeordnet ist, die ihrer gesamten Oberfläche nach mit dem Brett verbunden sind.

12. Gleitbrett nach einem der Ansprüche 1 bis 9,
**dadurch gekennzeichnet, dass** es eine vom Brett getrennte Zunge (36, 45) umfasst, die auf einer Seite der beiden ihrer gesamten Oberfläche nach mit dem Brett verbundenen Zungen angeordnet ist.

13. Gleitbrett nach einem der Ansprüche 11 und 12,
**dadurch gekennzeichnet, dass** die Endbereiche der mit dem Brett verbundenen Zungen und der vom Brett getrennte Zunge gemeinsam sind.

14. Gleitbrett nach einem der Ansprüche 11 und 12,
**dadurch gekennzeichnet, dass** die mit dem Brett verbundenen Zungen und die vom Brett getrennte Zunge (50) einen gemeinsamen geklebten Endbereich haben, während der andere geklebte Endbereich (52) für die mit der Platte verbundenen Zungen einerseits und für die von der Platte getrennte Zunge andererseits verschieden ist.

15. Gleitbrett nach einem der Ansprüche 1 bis 14,
**dadurch gekennzeichnet, dass** auf der vom Ski abgewandten Oberfläche der vom Brett (2) getrennten Zunge (18), eine Schicht (40) aus viskoelastischem Material befestigt ist, auf deren anderen Seite eine Befestigungsplatte (42) befestigt ist.

## Claims

1. Board for gliding on snow, such as a ski, monoski or snowboard, with a vibration damper device of the "stress-plate" type which is of any shape, and whose largest dimension is oriented approximately longitudinally with respect to the board, comprising a layer of viscoelastic material covered with a stress plate having a high modulus of elasticity, the layer of viscoelastic material being attached, on the one hand, to an outer surface of the gliding board and, on the other hand, to the stress plate, the stress plate extending over its entire length on the layer of viscoelastic material and having at least one region in the form of a tongue (18, 20, 24, 29, 36, 38, 45, 48, 50), which is not attached to the board over a part of the width and over a part of the length of the board, these directions being considered with reference to the length and the width of the board, this tongue being elastically flexible and being joined to the board by its ends, so that, when the board (2) flexes, it behaves as a spring leaf acting mechanically by buckling between its two ends which are joined to the board, whereas the rest of the device acts as a conventional stress-plate viscoelastic damper, the tongue detached from the board being pre-deformed by bending in order to form a bulge on the opposite side from the upper face of the board, **characterized in that** each tongue (18, 20, 24, 29, 36, 38, 45, 48, 50) detached from the board is formed in the stress plate by means of cuts in the form of slits and/or holes in the form of slots, which are made inside the stress plate.

2. Gliding board according to Claim 1, **characterized in that**, in each region having a tongue (18) detached from the board, viscoelastic material (15) is not provided between it and the upper face of the board (2).

3. Gliding board according to Claim 1, **characterized in that**, in each region having a tongue (18) detached from the board, there is a layer of viscoelastic material (15a) fixed to the upper face of the board but not fixed to the tongue.

4. Gliding board according to one of Claims 2 and 3, **characterized in that** an elastic stud (22), which is attached to the central part of the tongue (20) detached from the board or the upper face of the board (2) and has a thickness greater than the distance between the upper face of the board and the tongue, pre-deforms the tongue on the opposite side from the board.

5. Gliding board according to any one of Claims 1 to 4, **characterized in that** the tongue (29) detached from the board is equipped, in its central part and on its face lying on the opposite side from the board, with a mass-spring system (32, 33).

6. Gliding board according to Claim 5, **characterized in that** the tongue (29) detached from the board is equipped, on its face lying on the opposite side from the board, with cage (32) containing a weight (33) embedded inside a viscoelastic product.

7. Gliding board according to any one of Claims 1 to 6, **characterized in that** the tongue (18, 20, 29, 36, 38, 45, 48, 50) detached from the board is straight.

8. Gliding board according to Claim 7, **characterized in that** the tongue (18, 20, 29, 36, 38, 45, 48, 50) detached from the board is oriented longitudinally with respect to the board (2).

9. Gliding board according to Claim 7, **characterized in that** the tongue (24, 25, 26, 27, 38) detached from the board has an oblique orientation with respect to the longitudinal axis of the board (2).

10. Gliding board according to Claim 1, **characterized in that** it comprises a plurality of tongues (24, 25, 26, 27) detached from the board (2), which are arranged obliquely with respect to the longitudinal axis thereof, and whose ends are attached to two longitudinal tongues attached to the board over their entire surface.

11. Gliding board according to any one of Claims 1 to 9, **characterized in that** it comprises a central tongue (18, 20, 24, 29, 38, 48, 50) detached from the board, which is arranged between two tongues attached to the board over their entire surface.

12. Gliding board according to any one of Claims 1 to 9, **characterized in that** it comprises a tongue (36, 45) detached from the board, which is arranged on one side of two tongues attached to the board over their entire surface.

13. Gliding board according to either one of Claims 11 and 12, **characterized in that** the tongues attached to the board and the tongue detached from the board have the two end regions in common.

14. Gliding board according to either one of Claims 11 and 12, **characterized in that** the tongues attached to the board and the tongue (50) detached from the board have one bonded end region in common, whereas the other bonded end region (52) is separate for the tongues attached to the board, on the one hand, and for the tongue detached from the board, on the other hand.

15. Gliding board according to any one of Claims 1 to 14, **characterized in that** a layer (40) of viscoelastic material is fixed to the face of the tongue (18) detached from the board (2) lying on the opposite side from the ski, and a stress plate (42) is fixed to the other face of this layer (40) of viscoelastic material.
